# EUROPÄISCHE PATENTSCHRIFT

(11) **EP 0 788 563 B1**
(45) Veröffentlichungstag und Bekanntmachung des Hinweises auf die Patenterteilung: **25.11.1998**
(21) Anmeldenummer: 95928953.9
(22) Anmeldetag: 19.08.1995
(51) Int. Cl.: D06B 1/06, B05C 5/00

(54) **VORRICHTUNG ZUM AUFTRAGEN EINES FLUIDEN BEHANDLUNGS- ODER BEMUSTERUNGSMITTELS**
DEVICE FOR APPLYING A FLUID TREATMENT OR DECORATION AGENT
DISPOSITIF PERMETTANT D'APPLIQUER UN AGENT FLUIDE DE TRAITEMENT OU DE DECORATION

(30) Priorität: 11.10.1994 DE 4436266
(43) Veröffentlichungstag der Anmeldung: 13.08.1997
(73) Patentinhaber: Eduard Küsters Maschinenfabrik GmbH & Co. KG, 47805 Krefeld (DE)
(72) Erfinder: KREBS, Stefan, D-47800 Krefeld (DE); NOLDEN, Johannes, D-47877 Willich (DE)
(74) Vertreter: Palgen, Peter, Dipl.-Phys. Dr.
(86) Internationale Anmeldenummer: DE9501102
(87) Internationale Veröffentlichungsnummer: WO9611295

(56) Entgegenhaltungen:
- DE-A- 3 733 996
- DE-B- 2 743 742
- DE-C- 4 203 086
- US-A- 3 690 297

## Beschreibung

Die Erfindung bezieht sich auf eine Vorrichtung der dem Oberbegriff des Anspruchs 1 entsprechenden Art.

Derartige Vorrichtungen sind in verschiedenen Varianten bekannt, wie sie sich zum Beispiel aus der DE 27 43 742, DE 37 33 996 und der DE 39 15 844 ergeben.

Das fluide Behandlungs- oder Bemusterungsmittel, beispielsweise eine Färbeflüssigkeit, bewegt sich in einer dünnen Schicht über die Oberfläche der Ablaufplatte. Diese dünne Schicht weist eine relativ große Oberfläche auf, an der eine Verdunstung mit entsprechender starker Abkühlung der geringen Flüßssigkeitsmasse stattfindet. Eine derartige Abkühlung des Behandlungs- oder Bemusterungsmittels ist in vielen Fällen nicht erwünscht. Meist wird das Behandlungs- oder Bemusterungsmittel zuvor gerade auf eine erhöhte Temperatur, die für die Einwirkung optimal ist, gebracht. Auf dem Weg über die Ablaufplatte sinkt diese Temperatur in schwer überschaubarer Weise ab.

Der Erfindung liegt die Aufgabe zugrunde, einem derartigen Temperaturabfall entgegenzuwirken.

Diese Aufgabe wird durch die in Anspruch 1 wiedergegebene Erfindung gelöst.

Mit den Beheizungsmitteln kann der Temperaturabfall verringert oder gegebenenfalls sogar eine Temperaturerhöhung des Behandlungs- oder Bemusterungsmittels unmittelbar vor dem Übergang auf die Warenbahn erzielt werden, je nachdem wie die gemäß Anspruch 2 vorgesehene Steuerung vorgenommen wird. Auf diese Weise ist mittels der Erfindung sogar der Prozeß noch beeinflußbar.

In einer ersten Ausführungsform kann die Einrichtung ein mit der Unterseite der Ablaufplatte wärmeleitend verbundenes Flächenheizelement umfassen, zum Beispiel eine elektrische Heizmanschette nach Art eines Heizkissens (Anspruch 3).

Bei der bevorzugten Ausführungsform der Erfindung gemäß Anspruch 4 ist jedoch die Ablaufplatte doppelwandig ausgeführt und der Zwischenraum zwischen den Wandungen von einem Wärmeträgermedium durchströmt, wobei die Durchströmung, um über die Breite der Warenbahn eine möglichst gleichmäßige Temperaturbeeinflussung des Behandlungs- oder Bemusterungsmittels sicherzustellen, in mindestens zwei einander parallelen Strömungswegen im Gegenstrom erfolgen sollte (Anspruch 5).

Gemäß Anspruch 6 kann die Ablaufplatte von zwei einander parallel gegenüberliegenden Wandungen gebildet sein, die durch Abstandselemente auf Abstand gehalten und miteinander verbunden sind.

Diese Abstandselemente können gemäß Anspruch 7 aus einzelnen Zapfen bestehen, insbesondere aus Gewindeanschweißbolzen nach Anspruch 8, wenn das obere der Flächengebildet aus Blech besteht.

Eine wichtige Ausgestaltung der Erfindung ist die Schnur nach Anspruch 9, mit deren Hilfe auf einfache Weise zwischen den Wandungen je nach dem Muster der Verlegung der Schnur Durchströmungswege gebildet und diese nach außen abgedichtet werden können.

Ein einfaches derartiges Muster, welches zwei im Gegenstrom durchströmbare Strömungswege ergibt, ist Gegenstand des Anspruchs 10 und kann insbesondere in der in Anspruch 11 wiedergegebenen Weise konkret ausgebildet sein.

In der Zeichnung sind Ausführungsbeispiele der Erfindung dargestellt.
Fig. 1 zeigt eine schematisierte Seitenansicht einer ersten Ausführungsform teilweise im Schnitt nach einer zur Bahn senkrechten Längsebene derselben;
Fig. 2 und 3 zeigen schematisch weitere mögliche Ausführungsformen;
Fig. 4 zeigt den in Fig. 1 mit IV bezeichneten, strichpunktiert umrandeten Bereich in vergrößertem Maßstab;
Fig. 5 zeigt eine Ansicht nach der Linie V-V in Fig. 4 bei weggelassener oberer Wandung;
Fig. 6 zeigt eine Ansicht gemäß Fig. 4 von oben in etwas verkleinertem Maßstab.

Die in Fig. 1 als Ganzes mit 100 bezeichnete Auftragsvorrichtung dient zur Tränkung einer beispielsweise textilen Warenbahn 1 mit einer Behandlungsflüssigkeit. Die Auftragsvorrichtung 100 umfaßt einen aufrechten flachen Kanal 10, der mit der Behandlungsflüssigkeit füllbar ist und von der Warenbahn 1 von unten nach oben durchlaufen wird. Nach unten wird der flache Kanal 10 durch eine Dichtungsanordnung 20 abgeschlossen, die von beiden Seiten an der Warenbahn 1 anliegt und das Herauslaufen der Behandlungsflüssigkeit aus dem flachen Kanal 10 nach unten verhindert.

Oberhalb des flachen Kanals 10 ist ein Quetschwerk 30 mit zwei gegeneinander arbeitenden Quetschwalzen 32, 33 angeordnet, die die in dem flachen Kanal 10 getränkte Warenbahn 1 auf einen vorgebbaren Feuchtegehalt abquetschen, so daß eine bestimmte Menge an Behandlungsflüssigkeit auf der Warenbahn 1 in gleichmäßiger Verteilung verbleibt.

Die Warenbahn 1 läuft von oben über eine unterhalb der Auftragsvorrichtung 100 angeordnete Breitstreckwalze 2, wird dort um etwa 90° umgelenkt und erreicht etwa horizontal eine Umlenkwalze 3. Von deren in Fig. 1 rechter Seite verläuft die Warenbahn 1 vertikal nach oben und oberhalb des flachen Kanals 10 über eine weitere Breitstreckwalze 4, um dann in den Walzspalt 31 der Quetschwalzen 32 und 33 einzutreten.

Der flache Kanal 10 besteht aus zwei mit geringem Abstand einander gegenüberstehenden rechteckigen Blechen, die die Flachseiten 5,5 des Kanals 10 bilden. Die längeren Seiten der rechteckigen Bleche sind in Breitenrichtung der Warenbahn 1 gelegen. Zwischen den aufrechten kürzeren Seiten ist am Rand jeweils ein im Querschnitt rechteckiges Abstandsprofil 6 angeordnet, dem auf der Außenseite Beilageprofile 7,7 gegenüberstehen. Das Ganze ist durch eine Reihe von Schrauben 8 verbunden und in geeigneter Weise abgedichtet, so daß sich ein in einem horizontalen Querschnitt geschlossener Kanal 10 ergibt. Oben und unten mündet der flache Kanal 10 offen aus. Am unteren Ende des flachen Kanals 10 ist eine Stützkonstruktion vorgesehen, von der nur zwei in gleicher Höhe einander gegenüberliegende I-Träger 11,12 wiedergegeben sind. Die I-Träger 11,12 liegen mit jeweils einem Quersteg 11',12' einander mit Abstand gegenüber. In dem Abstandsraum sind an den Querstegen 11',12' Haltestücke 13,14,15 montiert, die das untere Ende des flachen Kanals 10 und die Dichtungsanordnung 20 festhalten. Erforderlichenfalls kann der flache Kanal 10 noch an einer weiteren Stelle in nicht wiedergegebener Weise abgestützt sein.

Am oberen Ende 10" sind die die Flachseiten 5,5 des flachen Kanals 10 bildenden Platten oder Bleche nach außen abgewinkelt und bilden nach innen geneigte Ablaufflächen 16, über die die Behandlungsflüssigkeit in einem Film oder einer Schicht schräg nach unten in das obere Ende des flachen Kanals 10 hineinläuft. Außerhalb der Ablaufflächen 16 sind horizontale, sich parallel zu den Flachseiten 5,5 erstreckende Zuführrohre 17 für Behandlungsflüssigkeit vorgesehen, die in geeigneter Weise damit versorgt werden und mit einer Vielzahl von in Breitenrichtung aufeinanderfolgenden Bogenröhrchen 18 in Verbindung stehen, die spazierstockartig abgebogen sind und über den oberen Rand der Ablaufflächen 16 reichen. Die an einer Vielzahl von ziemlich nahe beinanderliegenden Stellen durch die Bogenröhrchen 18 auf die Ablaufflächen 16 gebrachte Behandlungsflüssigkeit strömt über die Ablaufflächen 16 hinab und vergleichmäßigt sich dabei, so daß der flache Kanal 10 ohne wesentliche Niveauunterschiede in Breitenrichtung der Warenbahn 1 gefüllt gehalten werden kann.

Die Quetschwalzen 32,33 sind oberhalb der Ablaufflächen 16 und Bogenröhrchen 18 im Bereich des Grundrisses des flachen Kanals 10 mit seiner Stütz anordnung vorgesehen. Die in dem Walzspalt 31 abgequetschte Behandlungsflüssigkeit fließt entlang der Warenbahn 1 nach unten oder tropft ab. Um diese Behandlungsflüssigkeit aufzufangen, sind zu beiden Seiten der Warenbahn 1 Leitflächen 34,35 vorgesehen, die unterhalb und seitlich von den Quetschwalzen 32,33 anfallende Behandlungsflüssigkeit auffangen und auf die Ablaufflächen 16 leiten, wo sie wieder in den flachen Kanal 10 zurückgeführt wird.

Die Ablauffläche 16 ist auf der Oberseite einer als Ganzes mit 22 bezeichneten Ablaufplatte gebildet, von der je eine spiegelbildlich zur Warenbahn 1 angeordnet ist. Die Ablaufplatte 22 ist doppelwandig ausgebildet und besteht aus einer oberen, ebenen Wandung 21, deren Oberseite die Ablauffläche 16 ist, und einer mit Abstand darunter angeordneten weiteren Wandung 23. In dem Ausführungsbeispiel bestehen die beiden Wandungen 21,23 aus Blechtafeln aus korrosionsfestem Stahl. Im Prinzip könnten die Wandungen 21,23 auch aus Kunststoff bestehen, doch ist dabei keine einfache Formgebung durch Abwinkeln möglich.

Zwischen den Wandungen 21,23 ist ein Zwischenraum 24 belassen, der von einem Wärmeträgermedium wie zum Beispiel Heißwasser, Öl oder Luft durchströmbar ist. In den meisten Fällen geht es darum, die Ablauffläche 16 zu beheizen. Im Prinzip ist aber auch eine Kühlung möglich. Der Aufbau der Ablaufplatte 22 im einzelnen wird anhand der Fig. 4 bis 6 noch erläutert.

In Fig. 2 ist eine andere für die Erfindung in Betracht kommende Ablaufplatte 22' wiedergegeben, die als Rakel an einer in Pfeilrichtung umlaufenden Walze 25 an deren beim Umlauf fallender Seite anliegt. Die Walze 25 taucht mit ihrem unteren Teil in eine in einem Becken 26 befindliche Behandlungsflüssigkeit 27 ein, die beim Umlauf der Walze 25 von dieser an ihrem Anfang mitgenommen und von der Ablaufplatte 22' von dem Umfang der Walze 25 abgestreift wird. Die Behandlungsflüssigkeit 27 bewegt sich in einer dünnen Schicht über die Oberfläche der Ablaufplatte 22' und fällt von deren horizontaler unterer Kante in einem gleichmäßigen Schleier 28 auf die darunter in Pfeilrichtung vorbeigeführte Warenbahn 1.

An der Unterseite der Ablaufplatte 22' ist ein über die Breite der Bahn 1 reichendes Flächenheizelement 29 in Gestalt einer elektrischen Heizmanschette vorgesehen, mittels deren die Ablaufplatte 22' beheizbar ist.

In Fig. 3 ist eine Ablaufplatte 22" wiedergegeben, auf deren oberen Bereich aus mehreren Zuführeinrichtungen 36,37 ein Färbeschaum 38 abgegeben wird, der sich über die gegen die Warenbahn 1 hin geneigte Ablaufplatte 22" nach unten bewegt und von deren horizontalem unteren Rand auf die Warenbahn 1 übergeht. Unterhalb des unteren Bereichs der Ablaufplatte 22" ist in diesem Fall ein Düsenrohr 39 vorgesehen, aus welchem temperierte Luft gegen die Unterseite der Ablaufplatte 22" gerichtet werden kann, so daß diese beheizt oder gewünschtenfalls auch gekühlt wird.

In Fig. 4 ist der Bereich IV der Ablaufplatten 22 aus Fig. 1 vergrößert dargestellt. Am oberen Ende 10" des Kanals 10 sind die die Flachseiten 5,5 bildenden Bleche längs einer horizontalen Biegekante 41 nach außen in einem Winkel von etwa 20° zur Horizontalen ansteigend abgewinkelt und an ihren äußeren Rändern mit vertikal nach oben gerichteten Abwinklungen 42 versehen. Der die Ablauffläche 16 bildende abgewinkelte Bereich, d.h. die obere Wandung 21", ist eben. Unterhalb der oberen Wandung 21 ist eine untere Wandung 23 angeordnet, welche parallel zu der oberen Wandung 21 verläuft und an den Rändern eine an den Flachseiten 5,5 anliegende Abwinklung 43 und eine dicht außerhalb der Abwinklung 42 verlaufende vertikal nach oben weisende Abwinklung 44 hat, die die Wandung 23 stabilisieren.

Die Wandungen 21,23 sind durch Gewindeanschweißbolzen 45 miteinander verbunden, die an der Unterseite der oberen Wandung 21 angeschweißt sind, die untere Wandung 23 durchgreifen und mit außen aufgeschraubten Hutmuttern 46 versehen sind.

Gemäß Fig. 5 sind die Gewindeanschweißbolzen 45 in drei quer zur Warenbahn 1, d.h. parallel zu den längeren Seiten der rechteckigen Ablaufplatte 22, sich erstreckenden Reihen 47,48,49 angeordnet, die gleichen Querabstand voneinander haben. Lediglich am in Fig. 5 linken Ende der mittleren Reihe 48 sind statt nur eines Gewindeanschweißbolzens 45 deren zwei 45' vorgesehen, die einen Querabstand voneinander aufweisen, der dem Durchmesser der Gewindeanschweißbolzen 45 plus dem doppelten Durchmesser einer Schnur 51 aus einem elastomeren Material entspricht, die endlos nach dem in Fig. 5 erkennbaren Verlauf um die Gewindeanschweißbolzen 45 geschlungen ist. Die endlose Schnur 51 bildet einen als Ganzes mit 52 bezeichneten, kreuzschraffiert hervorgehobenen Gesamtströmungsweg, der den Grundriß eines schmalen und hohen "U" aufweist. Die Schenkel 53,54 des "U" verlaufen quer zur Warenbahn und sind durch den Steg 55 miteinander verbunden. Die Schnur 51 verläuft außen an den Rändern der Schenkel 53,54 und des Steges 55 entlang. Sie ist außen um die äußeren Reihen 47,49 der Gewindeanschweißbolzen 45 herumgeführt und verläuft zwischen den benachbarten Gewindeanschweißbolzen 45' nach innen zu beiden Seiten der mittleren Reihe 48.

Die Schnur 51 wird zwischen den Wandungen 21,23 unter der Wirkung der anzuziehenden Muttern 46 zusammengedrückt und dichtet dadurch den Gesamtströmungsweg 52 seitlich ab. An den freien Enden der Schenkel 53,54 sind Anschlußstutzen 56 für den Zulauf eines Wärmeträgermediums und 57 für dessen Ablauf vorgesehen. Das Wärmeträgermedium strömt also in den durch die Schenkel 53,54 gegebenen Strömungswegen im Gegenstrom, so daß eine Vergleichmäßigung der Temperatur erzielt wird.

Das Wärmeträgermedium ist bei dem bevorzugten Ausführungsbeispiel Wasser.

## Patentansprüche

1. Vorrichtung (100) zum Auftragen eines fluiden Behandlungs- oder Bemusterungsmittels auf eine kontinuierlich vorlaufende Warenbahn (1),
mit einer über die Breite der Warenbahn (1) reichenden, in einer im wesentlichen längs der Warenbahn (1) senkrecht zu dieser angeordneten Ebene gegen die Warenbahn (1) hin geneigten Ebenen oder in der Ebene allenfalls schwach gekrümmten Ablaufplatte (22,22',22"),
mit einer Einrichtung (17,18;25,26;36,37) zur Aufbringung des fluiden Behandlungs- oder Bemusterungsmittels auf die Oberseite der Ablaufplatte (22,22',22") längs eines oberen Bereiches derselben,
wobei das Behandlungs- oder Bemusterungsmittel sich in einer Schicht entsprechend der Fallinie über die Oberseite (16) der Ablaufplatte (22,22',22") hinabbewegt und von dem unteren Rand der Ablaufplatte (22,22',22") auf die Warenbahn (1) gelangt,
dadurch gekennzeichnet
daß eine Einrichtung (21,23;29;39) zur Temperierung der Ablaufplatte (22,22',22") vorgesehen ist.

2. Vorrichtung nach Anspruch 1, dadurch gekennzeichnet, daß die Einrichtung (21,23;29;39) steuerbar ist.

3. Vorrichtung nach Anspruch 1 oder 2, dadurch gekennzeichnet, daß die Einrichtung ein mit der Unterseite der Ablaufplatte (22') wärmeleitend verbundenes Flächenheizelement (29) umfaßt.

4. Vorrichtung nach Anspruch 1 oder 2, dadurch gekennzeichnet, daß die Ablaufplatte (22) doppelwandig ausgeführt und der Zwischenraum (24) zwischen den Wandungen (21,23) von einem Wärmeträgermedium durchströmt ist.

5. Vorrichtung nach Anspruch 4, dadurch gekennzeichnet, daß die Durchströmung, quer zur Warenbahn (1) gesehen, in mindestens zwei einander parallelen Strömungswegen (53,54) im Gegenstrom erfolgt.

6. Vorrichtung nach Anspruch 4 oder 5, dadurch gekennzeichnet, daß die Ablaufplatte (22) von zwei einander parallel gegenüberliegenden formsteifen Wandungen (21,23) gebildet ist, die durch über die Fläche verteilte Abstandselemente auf Abstand gehalten und miteinander verbunden sind.

7. Vorrichtung nach Anspruch 6, dadurch gekennzeichnet, daß die Abstandselemente einzelne Zapfen sind.

8. Vorrichtung nach Anspruch 7, dadurch gekennzeichnet, daß mindestens eine (21) der Wandungen (21,23) aus Blech besteht und die Zapfen als daran angeschweißte Gewindeanschweißbolzen (45) ausgebildet sind, die die andere Wandung (23) durchgreifen und außenseitig desselben Muttern (46) tragen.

9. Vorrichtung nach Anspruch 8, dadurch gekennzeichnet, daß die Strömungswege (53,54,55) durch mindestens eine endlos um die Zapfen (45) geschlungene, zwischen den Wandungen (21,23) dichtend zusammengedrückten endlosen elastischen Schnur (51) gebildet sind.

10. Vorrichtung nach Anspruch 9, dadurch gekennzeichnet, daß die Schnur (51) an den Rändern der Schenkel (53,54) und des Stegs (55) eines mit den Schenkeln (53,54) quer zur Warenbahn (1) sich erstreckenden, hohen und schmalen "U" entlangführen, daß die Strömungswege im Breitenbereich der Schenkel (53,54) und des Steges (55) gebildet und durch die an den jeweils beiden Rändern entlangführende Schnur (51) nach außen abgedichtet sind und daß Zu- und Abfluß (56,57) an den freien Enden der Schenkel (53,54) vorgesehen sind.

11. Vorrichtung nach Anspruch 10, dadurch gekennzeichnet, daß die Zapfen (45) im wesentlichen in drei einander parallelen, sich quer zur Warenbahn (1) erstrekkenden Reihen (47,48,49) angeordnet sind, daß an den freien Enden der Schenkel (53,54) des "U" zwei Zapfen (45') einander in einem etwa dem Zapfendurchmesser plus dem doppelten Schnurdurchmesser entsprechenden Abstand parallel zu den Wandungen (21,23) und senkrecht zu den Schenkeln (53,54) des "U" gegenüberliegen und daß die Schnur (51) außen um die äußeren Reihen (47,49) der Zapfen (45) herum, zwischen den zwei Zapfen (45',45') an den Enden der Schenkel (53,54) hindurch und zu beiden Seiten der Zapfen (45) der mittleren Reihe (48) verläuft.

## Claims

1. An apparatus (100) for applying a fluid treatment or decoration agent to a continuously advancing web of material (1),
comprising a drainage plate (22, 22', 22") which extends over the width of the web of material (1) in a plane disposed substantially along the web of material (1) and perpendicularly thereto, in planes which are inclined towards the web of material (1) or at least slightly curved in the plane,
with a means (17, 18; 25, 26; 36, 37) for applying the fluid treatment or decoration agent to the top of the drainage plate (22, 22', 22") along an upper zone thereof,
the treatment or decoration agent moving downwards over the top (16) of the drainage plate (22, 22', 22") in a layer corresponding to the falling line and passing from the bottom edge of the drainage plate (22, 22', 22") on to the web of material (1),
characterised in that
a means (21, 23; 29, 39) is provided for the temperature control of the drainage plate (22, 22', 22").

2. An apparatus according to claim 1, characterised in that the means (21, 23; 29, 39) is controllable.

3. An apparatus according to claim 1 or 2, characterised in that the means comprises a surface heating element (29) connected in thermally conductive manner to the underside of the drainage plate (22').

4. An apparatus according to claim 1 or 2, characterised in that the drainage plate (22) is of double-walled construction and the gap (24) between the walls (21, 23) has a heat vehicle medium flowing therethrough.

5. An apparatus according to claim 4, characterised in that the heat vehicle medium flow as considered transversely of the web of material (1) is in at least two parallel flow paths (53, 54) in countercurrent to one another.

6. An apparatus according to claim 4 or 5, characterised in that the drainage plate (22) is formed by two walls (21, 23) of rigid form which are situated parallel and opposite one another and which are spaced apart and interconnected by spacer elements distributed over the surface.

7. An apparatus according to claim 6, characterised in that the spacer elements are individual studs.

8. An apparatus according to claim 7, characterised in that at least one (21) of the walls (21, 23) consists of sheet metal and the studs are formed as screwthreaded welded bolts (45) which are welded thereon and which extend through the other wall (23) and carry nuts (46) on the outside thereof.

9. An apparatus according to claim 8, characterised in that the flow paths (53, 54, 55) are formed by at least one endless elastic cord (51) which is looped endlessly around the studs (45) and which is sealingly compressed between the walls (21, 23).

10. An apparatus according to claim 9, characterised in that the cord (51) passes along the edges of the limbs (53, 54) and of the web (55) of a tall narrow "U" extending with its limbs (53, 54) transversely of the web of material, in that the flow paths are formed in the width zone of the limbs (53, 54) and of the web (55) and are sealed off from the exterior by the cord (51) passing along the respective two edges and in that an inflow and outflow (56, 57) are provided at the free ends of the limbs (53, 54).

11. An apparatus according to claim 10, characterised in that the studs (45) are disposed in substantially three rows (47, 48, 49) extending in parallel relationship to one another transversely of the web of material (1), in that two studs (45') are disposed opposite one another at the free ends of the limbs (53, 54) of the "U" at a distance corresponding approximately to the stud diameter plus twice the cord diameter, in parallel relationship to the walls (21, 23) and perpendicularly to the limbs (53, 54) of the "U" and in that the cord (51) extends externally around the outer rows (47, 49) of the studs (45), between the two studs (45', 45') at the ends of the limbs (53, 54) and on both sides of the studs (45) of the middle row (48).

## Revendications

1. Dispositif (100) pour l'application d'un agent fluide de traitement ou de décoration sur une bande de produit avançant en continu (1), comportant :
- une plaque d'écoulement (22, 22', 22") occupant toute la largeur de la bande de produit (1), dans un plan disposé essentiellement le long de la bande de produit (1) verticalement par rapport à celle-ci, des plans inclinés vers la bande de produit (1) ou en tout cas faiblement courbés dans le plan
- un dispositif (17, 18, 25, 26, 36, 37) pour appliquer l'agent fluide de traitement ou de décoration sur la face supérieure de la plaque d'écoulement (22, 22', 22") le long d'une zone supérieure de celle-ci, dispositif dans lequel l'agent de traitement et de décoration se déplace en une couche correspondant à la ligne de chute sur la surface (16) de la plaque d'écoulement (22, 22', 22") et arrive du bord inférieur de la plaque d'écoulement (22, 22', 22") à la bande de produit (1),
caractérisé en ce qu'
un dispositif (21, 23, 29, 39) pour maintenir constante la température de la plaque d'écoulement (22, 22', 22") est prévu.

2. Dispositif selon la revendication 1,
caractérisé en ce que
le dispositif (21, 23, 29, 39) est réglable.

3. Dispositif selon la revendication 1 ou 2,
caractérisé en ce que
le dispositif comporte un élément de chauffage en surface (29) lié par conduction thermique avec la face inférieure de la plaque d'écoulement (22').

4. Dispositif selon la revendication 1 ou 2,
caractérisé en ce que
la plaque d'écoulement (22) est réalisée à double paroi et l'espace intermédiaire (24) entre les parois (21, 23) est parcouru par un milieu caloporteur.

5. Dispositif selon la revendication 4,
caractérisé en ce que
l'écoulement, vu transversalement à la bande de produit (1), a lieu à contre courant en au moins deux voies d'écoulement parallèles l'une à l'autre (53, 54).

6. Dispositif selon la revendication 4 ou 5,
caractérisé en ce que
la plaque d'écoulement (22) est formée de deux parois (21, 23) indéformables opposées et parallèles l'une à l'autre, qui sont tenues à distance par des éléments distanciateurs répartis à la surface et sont reliées ensemble.

7. Dispositif selon la revendication 6,
caractérisé en ce que
les éléments distanciateurs sont des tenons séparés.

8. Dispositif selon la revendication 7,
caractérisé en ce qu'
au moins une (21) des parois (21, 23) est en tôle et les tenons sont réalisés en boulons filetés à souder (45), qui traversent l'autre paroi (23) et portent du côté extérieur de celle-ci des écrous (46).

9. Dispositif selon la revendication 8,
caractérisé en ce que
les voies d'écoulement (53, 54, 55) sont formées par au moins un cordon (51) élastique sans fin, enroulé sans fin autour des tenons (45), comprimé entre les parois (21, 22) en assurant l'étanchéité.

10. Dispositif selon la revendication 9,
caractérisé en ce que
- le cordon (51) s'étendant sur les bords des branches (53, 54) et de l'entretoise (55) est guidé le long d'un « U » haut et étroit,
- les voies d'écoulement sont formées dans la zone de largeur des branches (53, 54) et de l'entretoise (55) et que le cordon (51) se guidant le long des deux bords respectifs les rend étanches vers l'extérieur et que sont prévus des flux d'arrivée et de départ (56, 57) aux extrémités libres des branches (53, 54).

11. Dispositif selon la revendication 10,
caractérisé en ce que
- les tenons (45) sont disposés essentiellement en trois séries (47, 48, 49), parallèles entre elles, s'étendant transversalement à la bande de produit (1),
- aux extrémités libres des branches (53, 54) du « U » deux tenons (45') se font face l'un l'autre à une distance sensiblement correspondant au diamètre du tenon plus le double diamètre du cordon de manière parallèle aux parois (21, 23) et perpendiculairement aux branches (53, 54) du « U »,
- le cordon (51) se développe extérieurement autour des rangées extérieures (47, 49) des tenons (45), entre les deux tenons (45', 45') aux extrémités des branches(53, 54) et des deux côtés des tenons (45) de la série moyenne (48).
